# FASCICULE DE BREVET EUROPEEN

(11) **EP 0 064 023 B1**
(45) Date de publication et mention de la délivrance du brevet: **15.05.1985**
(21) Numéro de dépôt: 82810065.1
(22) Date de dépôt: 12.02.1982
(51) Int. Cl.: G04C 3/00, G04G 5/00

(54) **Dispositif de mise à l'heure pour montre électronique**
Zeiteinstellvorrichtung für elektronische Uhr
Time correcting means for an electronic clock

(30) Priorité: 05.03.1981 CH 1463/81
(43) Date de publication de la demande: 03.11.1982
(73) Titulaire: Eta SA Fabriques d'Ebauches, 2540 Granges (CH)
(72) Inventeur: Fatton, Jean-Claude, CH-2525 Le Landeron (CH); Calame, Jean-Pierre, CH-2300 La Chaux-de-Fonds (CH); Mutrux, Claude, CH-2053 Cernier (CH)
(74) Mandataire: Dronne, Guy

## Description

La présente invention concerne les montres électroniques et plus précisément celles dans lesquelles la correction de l'affichage du temps se fait à l'aide d'un organe de commande manuelle rotatif tel qu'une tige de mise à l'heure. Elle s'applique plus spécialement aux montres à affichage analogique dans lesquelles les organes indicateurs, par exemple des aiguilles, sont entraînées par un moteur pas-à-pas car c'est dans ce cas qu'elle apporte le plus d'avantages mais elle peut aussi être utile dans les montres à affichage digital ou pseudo-analogiques.

Dans les montres électroniques comportant au moins une aiguille des heures et une aiguille des minutes entraînées par un moteur pas-à-pas, la correction de l'affichage du temps s'effectue généralement mécaniquement à l'aide d'une tige de mise à l'heure à deux positions axiales. Très souvent, à l'image des montres mécaniques classiques, la rotation dans un sens ou dans l'autre de la tige en position tirée permet de corriger conjointement les minutes et les heures, la position poussée étant une position de repos dans laquelle la rotation de la tige ne produit aucun effet.

Certaines montres de ce type sont conçues pour permettre également une correction du fuseau horaire c'est-à-dire une modification de l'affichage par heures entières (FR-A-2413697). Une solution consiste à sélectionner l'information à corriger, heures et minutes ou fuseau horaire, en tournant la tige dans un sens ou dans l'autre tout en la maintenant dans sa position poussée, à tirer la tige et à la tourner ensuite à nouveau pour corriger l'information sélectionnée, la rotation dans un sens ou dans l'autre de la tige permettant alors d'avancer ou de retarder la montre.

De tels systèmes de correction nécessitent des mécanismes relativement compliqués et, le plus souvent, de grande précision donc coûteux. De plus ces mécanismes sont encombrants.

Par ailleurs, comme la correction électronique des informations horaires au moyen de boutons- poussoirs dans les montres à affichage digital présentait des inconvénients, en particulier celui de nécessiter des manipulations compliquées et peu intuitives, on a cherché à remplacer ces organes de commande par une tige de mise à l'heure à laquelle les utilisateurs étaient plus habitués. Diverses solutions faisant appel à une tige de commande rotative ont été proposées. L'une d'elle consiste à utiliser, comme dans les montres électromécaniques, une tige de commande à deux positions axiales et à tourner celle-ci dans un sens ou dans l'autre, dans sa position tirée, pour corriger de manière bidirectionnelle conjointement les minutes et les heures, la vitesse de correction étant fonction de la vitesse de rotation de la tige. Cette solution présente des inconvénients. En effet ou bien l'opération de mise à l'heure est faite à un rythme permettant de surveiller l'indication des minutes, mais la correction des heures est alors lente, ou bien elle est faite à un rythme rapide mais il est alors difficile de surveiller les unités de minutes afin de stopper la correction à l'instant voulu. Par ailleurs on risque de perdre l'heure lorsqu'on procède à une correction du fuseau horaire.

Dans d'autres montres digitales connues une couronne de remontoir permet, lorsqu'elle est tirée, la correction des heures ou des minutes en réponse à une rotation dans un sens ou dans l'autre de cette couronne. Cette méthode présente les mêmes inconvénients que la solution précédente pour des raisons différentes. La correction est lente parce qu'elle ne peut être effectuée que dans un seul sens. Le risque de perdre l'heure est dû au fait qu'il est difficile pour l'utilisateur de savoir dans quel sens la couronne est effectivement tournée, surtout en début de manipulation.

Il est également connu (GB-A-1 518 769) de modifier l'indication des heures ou l'indication des minutes en tournant la tige de mise à l'heure respectivement à vitesse lente ou à vitesse rapide, l'affichage progressant ou régressant selon le sens de la rotation. Une telle solution n'élimine pas le risque de la perte de l'heure.

L'invention a pour but de fournir une montre dans laquelle la correction des informations horaires s'effectuent rapidement par un processus simple et intuitif, supprimant la possibilité d'une perte de l'heure par suite d'erreurs ou de fausses manoeuvres de l'utilisateur et éliminant, dans le cas d'une montre à affichage analogique, les inconvénients des systèmes de correction mécaniques.

Ce but est atteint grâce au fait que dans la montre selon l'invention qui comporte une base de temps pour produire un signal de fréquence standard, un circuit diviseur de fréquence couplé à ladite base de temps pour produire un signal de temps basse fréquence, un dispositif d'affichage des informations horaires capable d'indiquer au moins les heures et les minutes en réponse audit signal de temps et un circuit de correction de l'affichage commandé par un organe de commande manuelle rotatif susceptible de prendre au moins deux positions axiales, l'une de repos occupée par l'organe de commande manuelle lorsque la montre fonctionne normalement et l'autre de travail servant à corriger conjointement l'indication des minutes et celle des heures, le circuit de correction est agencé pour réaliser une correction de l'indication des heures seule en réponse à un mouvement particulier prédéterminé de l'organe de commande manuelle dans sa position de repos.

Le mouvement particulier de rotation auquel l'organe de commande manuelle doit être soumis pour déclencher une correction de l'indication des heures doit être tel qu'il rende très improbable une modification accidentelle du temps affiché. Ce mouvement consiste, de préférence, pour l'organe de commande manuelle à tourner au moins d'un angle minimal déterminé en un intervalle de temps inférieur à une période prédéterminée.

Le porteur de la montre bénéficie ainsi de la possibilité d'une correction simple et sûre à la fois du fuseau horaire et des minutes et heures et ce sans qu'il soit nécessaire de faire appel à une troisième position axiale de l'organe de commande manuelle, celle-ci pouvant être réservée, si elle est prévue, à la modification d'autres informations de temps que les heures et les minutes. Ceci est un avantage supplémentaire que présente la montre selon l'invention car le nombre de positions envisageables pour une tige de mise à l'heure est forcément très limité.

Dans un mode préféré de réalisation de la montre la correction de l'indication des minutes et de celle des heures, respectivement la correction de l'indication des heures seule, se fait dans le sens de l'avance en réponse à une rotation de l'organe de commande manuelle dans un sens et dans le sens du retard en réponse à une rotation dudit organe de commande manuelle dans le sens contraire.

Ceci permet d'augmenter la rapidité de correction et de n'imposer à l'utilisateur que des manoeuvres auxquelles il était habitué avec les montres mécaniques ou électromécaniques classiques.

D'autres caractéristiques et avantages d'un mode préféré de réalisation de l'invention seront mieux comprises à la lecture de la description qui suit, faite en référence aux dessins annexés dans lesquels :
La figure 1 est un schéma-bloc d'une montre électronique selon ledit mode préféré de réalisation de l'invention ;
La figure 2 représente de manière schématique une forme d'exécution d'un dispositif de commutation permettant de traduire les mouvements de l'organe de commande manuelle en signaux électriques ;
La figure 3 est un schéma-bloc d'un mode de réalisation du circuit générateur de signaux de correction utilisé dans le schéma de la figure 1 ;
Les figures 4 et 5 sont des diagrammes de signaux illustrant le fonctionnement du circuit de la figure 3 ;
La figure 6 est un schéma-bloc d'un mode de réalisation d'un circuit d'entraînement du moteur pas-à-pas de la montre de la figure 1 ;
La figure 7 est un diagramme de signaux illustrant le fonctionnement du circuit de la figure 6;
La figure 8 est un schéma-bloc d'une forme de réalisation d'un circuit temporisateur utilisé dans le schéma de la figure 1 ;
La figure 9 est un diagramme de signaux illustrant le fonctionnement du circuit de la figure 8.
La figure 1 est un schéma-bloc d'une montre électronique selon ce mode préféré de réalisation de l'invention. Cette montre est à affichage analogique et comporte une aiguille des minutes avançant normalement d'un pas toutes les 20 secondes et une aiguille des heures entraînées par un moteur pas-à-pas réversible permettant la correction des informations horaires dans les deux sens, avance et retard.

Une base de temps 1, telle qu'un oscillateur à quartz, produit un signal à haute fréquence, par exemple 32 Hz, qui est appliqué à un circuit diviseur de fréquence 2, composé de manière classique d'une série de flip-flops branchés en cascade et fournissant un signal d'impulsions de temps normales, dont la fréquence est de 1/20 Hz. Lorsque la montre fonctionne normalement ce signal est transmis par l'intermédiaire d'un circuit temporisateur 3 dont la fonction apparaîtra par la suite, et de deux portes NON-ET 4 et 5 à un circuit d'entraînement 6 du moteur. Ce circuit d'entraînement 6 est conçu pour produire, en réponse aux impulsions appliquées à son entrée qui sont soit les impulsions normales délivrées toutes les 20 secondes par le diviseur de fréquence 2, soit, comme on le verra par la suite, des impulsions de correction, les impulsions motrices de durée et de polarité convenables nécessaires pour entraîner le moteur pas-à-pas réversible 7 auquel sont couplées mécaniquement une aiguille des minutes 8_{b} et une aiguille des heures 8a. Par ailleurs en commandant convenablement le circuit d'entraînement 6, comme cela sera décrit plus loin, il est possible de faire tourner le moteur 7 dans le sens normal, c'est-à-dire le sens de l'avance, ou dans le sens du retard.

La montre comporte également une tige de commande manuelle rotative à deux positions axiales, l'une de repos et l'autre de travail, non représentée sur la figure 1, qui, lorsqu'elle pivote dans l'une ou l'autre de ses positions, actionne deux commutateurs mécaniques 9 et 10 qui génèrent deux signaux formés chacun d'une suite d'impulsions ayant une fréquence proportionnelle à la vitesse de rotation de l'organe de commande, et déphasés l'un par rapport à l'autre, le signe de déphasage dépendant du sens de rotation. Ces deux signaux sont transmis par l'intermédiaire de circuits anti-rebondissements 11 et 12 à un circuit générateur de signaux de correction 13.

Un troisième commutateur 14 actionné par la tige de commande lorsqu'elle est déplacée axialement fournit un signal logique représentatif de la position occupée par cette tige. Ce signal qui a la valeur « 0 ou la valeur « 1 » selon que la tige se trouve respectivement dans sa position de repos ou dans sa position de travail, est appliqué par l'intermédiaire d'un circuit anti-rebondissements 15 au circuit générateur de signaux de correction 13 et à l'une des deux entrées d'une porte NON-ET 17 dont la sortie est reliée à une entrée de la porte NON-ET 5. Ce signal est également appliqué, par l'intermédiaire d'un inverseur 16, à une entrée de la porte NON-ET 4 et à l'une des deux entrées d'une autre porte NON-ET 18 dont la sortie est connectée à une troisième entrée de la porte NON-ET 5.

Le circuit générateur de signaux de correction 13 est conçu pour produire, à partir des signaux qu'il reçoit des commutateurs 9, 10, 14 et de divers signaux prélevés aux sorties d'étages intermédiaires du diviseur de fréquence 2, deux signaux d'impulsions de correction HMC et HC et un signal CS de commande de sens de correction.

Le premier signal d'impulsions de correction HMC, destiné à permettre une modification de l'affichage des minutes et, conjointement, des heures est généré quel que soit le mouvement de rotation imposé à la tige de commande et est formé d'une suite d'impulsions dont la fréquence dépend de la vitesse de rotation de cette tige. Par contre le second signal d'impulsions de correction HC, produit dans le but de permettre une correction de l'indication des heures seules, n'est fourni par le circuit générateur de signaux de correction 13 qu'en réponse à une manoeuvre particulière de rotation de la tige de commande ; dans l'exemple de réalisation décrit ici cette manoeuvre consiste à faire tourner, dans le même sens, la tige d'un certain angle en un intervalle de temps inférieur à une valeur prédéterminée, plus précisément de deux tours en moins de deux secondes. Ce signal HC consiste en un train d'impulsions dont la fréquence, déterminée et choisie égale à 32 Hz dans ce mode de réalisation, est nettement supérieure à celle des impulsions normales délivrées par le diviseur de fréquence 2. Le nombre de ces impulsions de correction est égal au nombre de pas que doit faire l'aiguille des minutes pour effectuer un tour complet, c'est-à-dire 180, à moins que le porteur de la montre n'utilise la possibilité de transformer la correction du fuseau horaire en un mode de correction rapide de l'indication des minutes de la manière qui sera indiquée plus loin. Lorsqu'ils sont produits les signaux de correction HMC et HC son appliqués respectivement aux secondes entrées des portes NON-ET 17 et 18.

Le signal CS de commande de sens de correction permet de commander le circuit d'entraînement 6 de façon à faire tourner le moteur pas-à-pas dans le sens de l'avance ou dans celui du retard selon que l'utilisateur de la montre tourne la tige de commande dans un sens ou dans l'autre pour procéder à une modification de l'affichage du temps. Ce signal CS reste au niveau iogique « 0 » sauf lorsque la tige est pivotée dans le sens du retard ; dans ce cas il passe au niveau logique « 1 » et y demeure pendant le temps que dure la correction.

Le temps que met l'aiguille des minutes pour effectuer un tour, lors d'une correction du fuseau horaire, qui est très sensiblement de 5,6 s, n'est pas négligeable et il peut arriver que le diviseur de fréquence 2 délivre, pendant cette période, une impulsion normale. Le blocage de cette impulsion entraînerait une perte de l'heure, ce qui n'est pas souhaitable.

La présence du circuit 3 permet d'éviter cet inconvénient. Ce circuit dont un mode de réalisation sera décrit en détail par la suite a pour fonction de mémoriser une éventuelle impulsion normale délivrée pendant la période que dure la correction de l'indication des heures, jusqu'à la fin de cette période, et de restituer ensuite cette impulsion à sa sortie. Il reçoit pour cela du circuit générateur de signaux de correction 13 un signal de temps de comptage CPT indiquant les instants où les première et dernière impulsions du signal HC sont délivrées par le circuit 13.

Le fonctionnement de la montre représenté sur la figure 1 est le suivant : En régime normal, la tige de commande rotative se trouve en position de repos et le signal fourni par le commutateur 14 est au niveau logique « 0 ». Les portes NON-ET 4 et 5 sont alors ouvertes aux impulsions normales délivrées par le diviseur de fréquence 2 et transmises par le circuit temporisateur 3. Le signal CS étant alors au niveau logique « 0 » le circuit d'entraînement 6 commande la rotation du moteur 7 dans le sens normal, et l'aiguille des minutes 8_{b} avance d'un pas toutes les 20 secondes. Par ailleurs la porte NON-ET 17 dont l'entrée reliée au commutateur 14 se trouve au niveau logique « 0 » bloque un éventuel signal HMC qui pourrait être produit par suite d'une rotation accidentelle de la tige de commande. La porte NON-ET 18, par contre, reste débloquée mais la probabilité pour qu'un signal HC de correction de l'indication des heures soit produit involontairement est pratiquement nulle.

Lorsque l'utilisateur veut procéder à une correction de l'indication des minutes et des heures, il place tout d'abord la tige de commande dans sa position axiale de travail qui est de préférence une position tirée. Le signal logique fourni par le commutateur 14 est alors au niveau logique « 1 _{"} ce qui a pour conséquence de bloquer la porte NON-ET 4 qui ne transmet plus les impulsions normales au circuit d'entraînement 6 du moteur. La porte NON-ET 18 est également bloquée alors que la porte NON-ET 17 voit son entrée reliée au commutateur 14 portée au niveau « 1 •. L'utilisateur tourne ensuite la tige de commande dans l'un ou l'autre sens selon qu'il désire avancer ou retarder sa montre. Lors du pivotement de la tige les commutateurs 9 et 10 s'ouvrent et se ferment périodiquement et le circuit générateur 13 produit le signal de correction HMC tant que l'utilisateur tourne la tige. Le signal est transmis par les portes NON-ET 17 et 5 au circuit d'entraînement 6. Si la tige est tournée dans le sens de l'avance, le signal CS de commande de sens de correction a la valeur « 0 •, la rotation du moteur s'effectue dans le sens normal et l'affichage progresse à la vitesse imposée par l'utilisateur. Si la tige est tournée dans le sens contraire le circuit 13 fournit un signal CS qui est au niveau logique « 1 » cequi a pour effet de faire tourner le moteur 7 dans 1e sens inverse et de modifier l'affichage dans le sens du retard.

A noter que, si l'utilisateur effectue la correction en tournant la tige rapidement, il peut apparaître également un ou plusieurs trains d'impulsions de correction de l'indication des heures, mais ces signaux HC ne sont pas transmis par la porte 18.

Pour procéder à une correction de fuseau horaire, l'utilisateur fait pivoter rapidement la tige de commande, de deux tours en moins de deux secondes, tout en la maintenant dans sa position de repos. Comme en fonctionnement normal les portes NON-ET 4, 5 et 18 sont à même de transmettre un signal alors que la porte 17 est bloquée. Dès qu'il a détecté, par des moyens qui seront décrits en détail par la suite, que cette manoeuvre particulière de rotation de la tige a été effectuée, le circuit générateur de signaux de correction 13 commence à libérer les 180 impulsions de 32 Hz nécessaires pour faire effectuer un tour complet de cadran à l'aiguille des minutes donc un pas à l'aiguille des heures, qui sont transmises au circuit d'entraînement 6. Avant l'envoi de la première impulsion de correction le signal logique CPT change de niveau commandant ainsi le blocage par le circuit 3 d'une éventuelle impulsion normale pendant le temps que dure la correction. A la fin de la 180^{ème} impulsion le signal CPT change à nouveau de niveau logique et le circuit d'entraînement 6 reçoit du circuit 3 une impulsion de rattrapage dans le cas où une impulsion normale a été délivrée par le diviseur de fréquence 2 lors de la correction.

Comme en mode de correction des minutes et des heures le signal CS commande l'avance ou le retard de l'affichage selon le sens de rotation de la tige.

L'utilisateur effectue la même manoeuvre autant de fois qu'il est nécessaire pour atteindre l'indication des heures désirée. Toutefois, comme il apparaîtra par la suite, lors de la description détaillée du circuit générateur 13 une nouvelle manoeuvre reste sans effet si elle a lieu et se termine avant que la dernière impulsion de correction ait été délivrée.

Il est également possible de procéder à une correction rapide de l'indication des minutes en effectuant tout d'abord la même manipulation que pour une modification de l'affichage des heures et en faisant passer la tige de commande de sa position de repos à sa position de travail lorsque l'aiguille des minutes atteint la position désirée, le déplacement axial de la tige interrompant alors la transmission du signal d'impulsions HC par la porte NON-ET 18. Si nécessaire la correction peut être achevée à vitesse lente, en tournant ensuite la tige dans sa position de travail. Bien que cela ne soit pas indispensable il est également possible de prévoir en plus, un moyen permettant d'interrompre l'envoi des impulsions de 32 Hz à l'entrée de la porte 18 lors du changement de position de la tige. Ce moyen sera indiqué ci-après.

La figure 2 représente un agencement possible des commutateurs 9, 10 et 14 de la figure 1.

La tige de commande rotative, désignée par le repère 121 est guidée axialement dans le corps de boîtier, non représenté, de la montre et est munie à son extrémité extérieure à ce boîtier d'une couronne de manoeuvre 122. Sur la tige 121 est fixé un élément élastique 123 présentant deux encoches 123a, 123_{b} pouvant recevoir successivement un piston 124 fixe dans le boîtier de la montre. Ce dispositif 123,124 permet de mettre la tige 121 dans deux positions axiales stables prédéterminées. La tige 121 porte deux cames 125, 126 identiques, de forme sensiblement elliptique et déphasées l'une par rapport à l'autre de 45° environ. Chaque came 125, 126 coopère avec une lame élastique électriquement conductrice respective 127, 128 dont une extrémité est fixée sur une pièce électriquement conductrice 129 reliée électriquement au boîtier de la montre et dont l'autre extrémité peut être successivement appliquée contre et écartée d'un contact fixe, respectivement 130 et 131, relié électriquement à la borne positive de la source d'alimentation électrique de la montre.

Chaque lame 127, 128 et le contact fixe 130, 131 qui lui est associé correspond à l'un des commutateurs 9, 10 représentés sur la figure 1. Un tel dispositif fournit deux impulsions par tour de tige pour chaque contact 130, 131. Le déphasage entre les impulsions produites par le commutateur 127, 130 et celles générées par le commutateur 128,-131 correspond à l'angle formé par les deux cames 125, 126.

Le dispositif de commutation représenté sur la figure 2 comporte en outre une troisième lame élastique 132, électriquement conductrice, placée en bout de la tige 121 et dont une extrémité est fixée sur une pièce 133 reliée électriquement au boîtier formant masse. Lorsque la tige 121 est en position axiale poussée, ou position de repos, son extrémité appuie sur la lame 132 et maintient l'extrémité libre de celle-ci appliquée contre un contact fixe 134 relié électriquement à la borne positive de la source de tension d'alimentation de la montre tandis que lorsque la tige est en position tirée, ou position de travail, la lame 132 reste écartée de ce contact fixe. Cette lame 132 et le contact 134 constitue le commutateur 14 de la figure 1.

La figure 3 est un schéma d'un mode de réalisation du circuit générateur de signaux de correction 13 (fig. 1) prévu pour être associé au dispositif de commutation de la figure 2. Ce circuit 13 comprend un circuit 40 qui reçoit sur ses entrées 40a et 40_{b} les signaux déphasés provenant des commutateurs 9 et 10 (fig. 1) et qui produit à partir de ceux-ci le premier signal d'impulsions de correction HMC dont la fréquence est proportionnelle à la vitesse de rotation de la tige de commande et qui apparaît à sa sortie 40_{c}, un circuit discriminateur 50 destiné à produire un signal de commande de correction de l'indication des heures lorsque la tige rotative est tournée de deux tours en moins de deux secondes, un circuit de comptage 60 pour délivrer, en réponse au signal de commande fourni par le circuit discriminateur 50, les 180 impulsions nécessaires pour la correction du fuseau horaire et un circuit 70 pour produire le signal CS de commande de sens de correction envoyé au circuit d'entraînement du moteur pas-à-pas.

Le circuit 40 dont les entrées 40a et 40_{b} sont respectivement reliées aux circuits anti-rebondissements 11 et 12 (fig. 1), comporte deux flip-flops de type D 19 et 20 dont les entrées D₁ et D₂ sont connectées respectivement aux entrées 40a et 40_{b} et qui reçoivent sur leurs entrées d'horloge Ø₁ et Ø₂ le même signal de fréquence déterminée, par exemple 256 Hz, provenant d'une sortie intermédiaire du circuit diviseur de fréquence. A noter que, dans le cas où les circuits anti-rebondissements sont constitués chacun, de manière connue, par deux flip-flops D montés en cascade, les flip-flops 19 et 20 peuvent être les seconds basculeurs de ces circuits. La sortie Q₁ du basculeur 19 est reliée à l'une des deux entrées d'une porte NON-OU 21 dont l'autre entrée est reliée, par l'intermédiaire d'un inverseur 25 à l'entrée 40ₐ du circuit. Cette entrée est également reliée à l'une des entrées d'une seconde porte NON-OU 22 dont l'autre entrée est reliée à la sortie complémentaire Q̅₁ du flip-flop 19.

De la même manière les sorties Q₂ et Q₂ du flip-flop 20 sont reliées respectivement à des premières entrées de portes NON-OU 23 et 24. La seconde entrée de la porte 23 est reliée, par l'intermédiaire d'un inverseur 26, à l'entrée 40_{b} du circuit tandis que la seconde entrée de la porte 24 est connectée directement à cette même entrée 40_{b}. Le circuit 40 comporte également huit portes ET 27-34 à deux entrées. Les entrées de la porte 27 sont reliées à la sortie Q₁ du basculeur 19 et à la sortie de la porte NON-OU 23, celles de la porte 28 à la sortie Q₂ du flip-flop 20 et à celle de la porte NON-OU 22, celles de la porte 29 à la sortie Q̅₁ du basculeur 19 et à celle de la porte 24 et celles de la porte 30 à la sortie Q̅₂ du flip-flop 20 et à la sortie de la porte 21. De même les entrées des portes 31, 32, 33, 34 reçoivent respectivement les signaux provenant de la sortie Q₁ et de la porte 24, de la sortie Q̅₂ et de la porte 22, de la sortie Q̅₁ et de la porte 23 et de la sortie Q₂ et de la porte 21. Les sorties des portes ET 27 à 30 sont reliées aux quatre entrées d'une porte NON-OU 35 tandis que les sorties des portes 31 à 34 sont reliées aux quatre entrées d'une porte NON-OU 36. Les sorties des portes 35 et 36 alimentent les deux entrées d'une porte NON-ET 37 à la sortie de laquelle apparaît le signal d'impulsions de correction HMC.

Le fonctionnement du circuit 40 est illustré par le diagramme de la figure 4. Sur ce diagramme les signaux A, B sont ceux qui apparaissent aux entrées 40a et 40_{b} et qui correspondent aux impulsions de commutation fournis par les commutateurs 9 et 10 (fig. 1). Les signaux I et J sont ceux fournis par les sorties Q₁ et Q₂ des basculeurs 19 et 20 tandis que les signaux AR, AF, BR, BF, U et D sont ceux qui apparaissent respectivement aux sorties des portes 21, 22, 23, 24, 35 et 36.

Supposons qu'initialement les entrées 40a et 40_{b} du circuit se trouvent au niveau logique « 0 », il en est de même pour les sorties Q₁ et Q₂ des flip-flops 19 et 20. Les sorties des portes NON-OU 21 à 24 sont alors au niveau « ₀ » ainsi que les sorties des portes ET 27 à 34. Les sorties des portes NON-OU 35 et 36 se trouvent par conséquent au niveau logique « 1 ». L'arrivée d'une impulsion de commutation à l'entrée D₁ fait passer la sortie Q₁ au niveau « 1 » avec un léger retard du fait que la sortie Q₁ ne change de niveau qu'à la fin de la première impulsion d'horloge suivant le passage de « 0 » à « 1 » de l'entrée D₁. D'autre part le passage de « 0 » à « 1 » du signal A rend passante la porte 21 qui est à nouveau bloquée lorsque la sortie Q₁ passe au niveau « 1 ». La sortie de la porte 21 ne reste donc au niveau « 1 » que pendant le temps de basculement du flip-flop 19. Tant que la sortie de la porte 21 est au niveau « 1 » la porte ET 30 est passante, ce qui a pour effet de bloquer la porte NON-OU 35. L'autre porte ET 34 dont une entrée est reliée à la sortie de la porte NON-OU 21 reste bloquée du fait que la sortie Q₂ du flip-flop 20 reste au niveau « 0 ». La sortie de la porte 36 reste donc au niveau « 1 ». Il apparaît donc une impulsion à la sortie de la porte NON-ET 37.

La même chose se produit lorsque l'impulsion de commutation provenant du dispositif anti- rebondissement 12 arrive à l'entrée D₂ du basculeur 20. Les portes concernées sont cette fois la porte NON-OU 23 et la porte ET 27 qui bloque la porte 35 pendant une durée égale au temps de basculement du flip-flop 20. Il apparaît donc à la sortie de la porte NON-ET 37 une seconde impulsion.

A la fin de l'impulsion de commutation A la sortie Q₁ repasse du niveau « 1 » au niveau « 0 » et la sortie complémentaire Q̅₁ du niveau « 0 » au niveau « 1 ». C'est cette fois la porte NON-OU 22 qui est passante pendant le temps de basculement et qui, par l'intermédiaire de la porte ET 28, bloque la porte 35 ce qui a pour conséquence de faire apparaître une nouvelle impulsion à la sortie de la porte 37. De la même manière une impulsion apparaît à cette même sortie à la fin de l'impulsion de commutation provenant du circuit anti-rebondissements 12 grâce, cette fois, aux portes 24 et 29. On obtient donc, lorsque la tige de commande tourne dans un sens, un train d'impulsions à la sortie de la porte NON-ET 37 qui constitue le signal de correction HMC et qui est l'inverse du signal U produit à la sortie de la porte NON-OU 35, la sortie de la porte 36 restant au niveau « 1 ».

Une explication identique montrerait que si l'on tournait la tige rotative dans le sens contraire, c'est-à-dire si le signal B était en avance sur le signal A, les impulsions de correction HMC proviendraient du signal fourni par la porte 36, la sortie de la porte 35 demeurant alors au niveau « 1 ».

Le nombre d'impulsions de correction produites par tour de la tige de commande est égal à huit.

Le signal d'impulsions de correction HMC est transmis à une entrée 50a du circuit discriminateur 50 qui comporte deux compteurs 51, 52 ayant chacun une capacité de 32. L'entrée du compteur 51 est reliée à la sortie d'une porte NON-OU 53 dont une première entrée est connectée à une autre entrée 50_{b} du circuit discriminateur 50 à laquelle est appliqué un signal de référence de 8 Hz provenant du diviseur de fréquence.

La sortie Q₅ du compteur 51 est reliée, d'une part, à une seconde entrée de la porte NON-OU 53 et, d'autre part, par l'intermédiaire d'un inverseur 54 à l'entrée R d'un flip-flop de type R-S 55 dont l'entrée S est connectée, par l'intermédiaire d'un inverseur 56, à l'entrée 50ₐ du circuit. La sortie complémentaire Q̅ de ce flip-flop est reliée aux entrées de remise à zéro R des compteurs 51 et 52 ainsi qu'à une troisième entrée de la porte NON-OU 53. La sortie de l'inverseur 56 alimente également une première entrée d'une porte NON-OU 57 dont la sortie et la seconde entrée sont reliées respectivement à l'entrée et à la sortie Q₅ du compteur 52. Enfin le circuit 50 comporte une porte NON-ET 58 dont les deux entrées sont connectées respectivement à la sortie Q du flip-flop 55 et à la sortie Q₅ du compteur 52, la sortie de cette porte constituant celle, 50_{c}, du circuit discriminateur.

Avant que le porteur de la montre, qui désire modifier l'heure, tourne la tige de commande, le flip-flop 55 est à l'état de repos. La sortie de la porte NON-ET 58 est de ce fait au niveau « 1 ». Les compteurs 51 et 52 ayant chacun leur entrée R au niveau « 1 » sont à zéro. La porte NON-OU 53 dont la troisième entrée se trouve à l'état « 1 » est bloquée tandis que la porte NON-OU 57 est passante.

L'arrivée de la première impulsion du signal HMC résultant de la rotation de la tige, fait basculer le flip-flop 55 ; le passage de la sortie Q̅ de ce dernier du niveau « 1 au niveau « ₀ libère les compteurs 51, 52 et rend passante la porte NON-OU 53. La sortie de la porte 58 reste au niveau « 1 ». Le signal de 8 Hz et le signal HMC sont transmis aux entrées des compteurs 51, respectivement 52. Plusieurs cas peuvent alors se présenter : si l'utilisateur fait effectuer deux tours à la tige de commande en moins de deux secondes, la sortie Q₅ du compteur 52 passe à « 1 » lorsque celui-ci a compté seize impulsions et ceci avant que la sortie Q₅ du compteur 51 passe également à « 1 ». Ceci a pour effet, d'une part, de bloquer la porte 57 donc d'interrompre l'application du signal HMC à l'entrée du compteur 52 et, d'autre part, de faire passer la sortie de la porte 58 dont les deux entrées sont alors à « 1 », à l'état « 0 ». Ce niveau est maintenu jusqu'à ce que la sortie Q₅ du compteur 51 passe également à « 1 ». A ce moment la porte NON-OU 53 se bloque tandis que l'entrée R du flip-flop 55 passe à « 0 » et ses sorties Q et Q̅ respectivement à « 0 » et « 1 » ce qui a pour conséquence de faire repasser la sortie de la porte NON-ET 58 à « 1 ». Un signal HCC de commande de correction de l'indication des heures est donc apparu à la sortie 50_{c} du circuit discriminateur. Le retour du flip-flop 55 à son état de repos provoque également la remise à zéro des compteurs 51, 52. La porte NON-OU 57 redevient de ce fait passante tandis que la porte NON-OU 53 qui voit sa seconde entrée passer au niveau « 0 » mais sa troisième entrée amenée à l'état « 1 » reste bloquée.

Si l'utilisateur continue à tourner la tige de commande, l'impulsion suivante appliquée à l'entrée 50a du circuit provoquera le changement d'état du flip-flop 55, la libération des compteurs 51, 52 et de la porte 53. Si la tige effectue à nouveau deux tours en moins de deux secondes, le circuit discriminateur 50 fonctionnera de la même façon et un nouveau signal HCC sera produit sinon on se retrouvera dans l'un des cas suivants.

Si la tige est tournée de deux tours en plus de deux secondes le circuit 50 fonctionne, au début, de la même façon que celle décrite ci-dessus, mais, dans ce cas, c'est la sortie Q₅ du compteur 51 qui passe au niveau logique « 1 » avant celle du compteur 52, ce qui entraîne le blocage de la porte 53, le basculement du flip-flop 55 et par conséquent la remise à zéro des deux compteurs. La porte NON-OU 57 reste ouverte mais l'impulsion suivante du signal HMC qui suit immédiatement le passage à « 1 » de la sortie Q₅ du compteur 51 fait repasser le flip-flop 55 dans son état travail et le circuit 50 recommence à compter les impulsions qu'il reçoit. Dans ce cas, la sortie Q₅ du compteur 52 reste à « 0 ». En conséquence aucun signal HCC n'apparaît à la sortie 50_{c} qui demeure à l'état « 1 ».

Le circuit discriminateur fonctionne de la même façon lorsque la tige n'effectue pas deux tours complets.

A noter qu'il serait également possible, pour obtenir le même résultat, de relier l'entrée 50a du circuit discriminateur directement à la sortie de l'un ou l'autre des circuits anti-rebondissements 11, 12 (fig. 1) et d'utiliser un signal de référence de 2 Hz, les compteurs 51, 52 pouvant alors être remplacés par des compteurs n'ayant une capacité de comptage que de 8.

La sortie 50_{c} du circuit discriminateur est reliée à l'entrée 60ₐ du circuit de comptage 60 qui reçoit, sur une autre entrée, 60_{b} un signal de 32 Hz inversé provenant du diviseur de fréquence 2. Le circuit 60 comporte un compteur 61 dont la capacité est de 256 et dont l'entrée peut recevoir, par l'intermédiaire d'une porte NON-OU 62 dont une première entrée est reliée à l'entrée 60_{b} du circuit, le signal de 32 Hz. Les sorties Q₃, Q₅, Q₆, Q₈ du compteur 61 alimentent les quatre entrées d'une porte NON-ET 63 dont la sortie est reliée à une entrée R₁ d'un flip-flop 64 de type R-S ; l'entrée S de ce flip-flop est connectée à l'entrée 60ₐ du circuit tandis que sa sortie Q est reliée, par l'intermédiaire d'un inverseur 65, d'une part, à une seconde entrée de la porte NON-OU 62 et, d'autre part, à l'entrée R de remise à zéro du compteur 61.

Tant que l'entrée 60a du circuit reste au niveau « 1 », la porte NON-OU 62 demeure bloquée et le compteur 61 est maintenu à zéro, la sortie Q du flip-flop se trouvant alors à « ₀ ». Lorsque cette entrée passe à « 0 » le flip-flop 64 bascule, libérant le compteur 61 et débloquant la porte 62 qui transmet, en l'inversant, le signal de 32 Hz à la sortie 60d du circuit reliée à celle de la porte NON-OU 62. Les impulsions sont comptées par le compteur 61. A la fin de la 180^{ème} impulsion la sortie Q₃ passe au niveau « 1 », les sorties Q₅, Q₆ et Q₈ s'y trouvant déjà. Le passage de « 1 » à « 0 » de la porte NON-ET 63 fait passer la sortie Q du flip-flop 64 à « 0 » et la porte NON-OU 62 cesse de transmettre les impulsions de 32 Hz au compteur et à la sortie 60_{d} du circuit.

La figure 5 montre le signal de 32 Hz inversé et le signal de commande de correction HCC appliqué au circuit de comptage ainsi que le signal HC de correction de l'indication des heures délivré par celui-ci. Le signal CPT représenté également sur cette figure est celui qui est appliqué à la seconde entrée de la porte NON-OU 62 et qui est également envoyé au circuit temporisateur 3 (fig. 1).

Il faut noter que, si un nouveau signal de commande de correction HCC apparaît à l'entrée 60a du circuit avant que les 180 impulsions de 32 Hz aient été comptées, celui-ci n'aura aucun effet, le flip-flop 64 restant dans le même état. L'utilisateur de la montre devra attendre que l'avance ou le retard d'une heure de l'affichage soit terminé pour faire tourner à nouveau la tige de deux tours en moins de deux secondes s'il désire poursuivre la correction ou, tout au moins, ne terminer cette manoeuvre qu'après que le circuit de comptage ait libéré la dernière impulsion.

Le circuit produisant le signal logique CS de sens de correction comporte un flip-flop dé type R-S 71 dont les entrées sont reliées aux sorties des portes NON-OU 35 et 36 du circuit 40 et trois portes NON-ET 72, 73, 75. La porte 72 dont une première et une seconde entrées sont reliées respectivement-à la sortie Q du flip-flop 71 et, par l'intermédiaire d'un inverseur 74, à la sortie du circuit anti-rebondissements 15 associé au commutateur 14 (fig. 1) reçoit sur une troisième, le signal apparaissant à la sortie du flip-flop 64 du circuit de comptage 60 et qui est l'inverse du signal de comptage CPT. La porte 73 a également une entrée connectée à la sortie du flip-flop 71 et une autre reliée directement au circuit anti-rebondissements 15. Les sorties des portes 72 et 73 alimentent les deux entrées de la porte 75 à la sortie de laquelle apparaît le signal CS. En admettant que la sortie Q du flip-flop 71 est au niveau « 0 » lorsque la tige de commande est ou a été en dernier lieu tournée dans le sens de l'avance, et au niveau « 1 » dans le cas d'une rotation dans le sens contraire, le circuit 70 fournira un signal CS qui aura toujours la valeur « 0 sauf dans le cas où la tige de commande se trouve dans sa position de travail et est tournée dans le sens du retard, et pendant le temps que dure la correction du fuseau horaire, éventuellement, la correction rapide des minutes lorsque cette modification se fait également dans le sens du retard..

La figure 3 montre également que la porte du flip-ffop 64 dont une entrée R₁ est reliée à la porte NON-ET 63 possède une autre entrée R₂ qui est connectée par l'inverseur 74 du circuit 70 à la sortie du circuit anti-rebondissements 15. Cette liaison 76 sert à interrompre l'envoi par le circuit de comptage des impulsions de 32 Hz au circuit d'entraînement du moteur lorsque l'utilisateur procède à une correction rapide de l'indication des minutes de la manière qui a été exposée ci-dessus.

Un exemple de réalisation possible pour le circuit d'entraînement 6 du moteur pas-à-pas va maintenant être décrit en référence aux figures 6 et 7. Le circuit se compose d'un circuit formateur d'impulsions 80, d'un circuit 90 de commande de sens de rotation du moteur et d'un circuit d'alimentation 100.

Le circuit formateur qui a pour fonction de produire, en réponse aux impulsions normales ou de correction, appliquées à son entrée 80a, les impulsions de durée déterminée nécessaires pour commander l'entraînement du moteur pas-à-pas, comporte un compteur 81 ayant une capacité de comptage de 32 et dont l'entrée est reliée à la sortie d'une porte NON-OU 82. La porte NON-OU reçoit sur l'une de ses entrées, reliée à un étage intermédiaire du diviseur de fréquence 2 (fig. 1), un signal périodique de 2048 Hz et a son autre entrée connectée à la sortie Q₅ du compteur 81 dont les sorties Q₁ à Q₄ alimentent les quatre entrées d'une décodeur binaire 83 à seize sorties tout à fait classique. Le circuit formateur d'impulsions comporte également deux portes NON-ET 84, 85 à sept entrées. Les sept premières sorties complémentaires Q̅₁ à Q̅₇ du décodeur 83 sont reliées aux entrées de la porte 84, tandis que les sept dernières Q̅₁₀ à Q̅₁₆ sont connectées aux entrées de la porte 85.

Chaque impulsion apparaissant à l'entrée 80a du circuit reliée à l'entrée R du compteur assure sa remise à zéro, provoquant ainsi l'ouverture de la porte NON-OU 82, préalablement bloquée, qui transmet alors le signal de 2048 Hz à l'entrée du compteur. Lorsque le contenu de celui-ci atteint la valeur 16, sa sortie Q₅ repasse à « 1 », bloquant ainsi la porte 82 jusqu'à l'arrivée d'une nouvelle impulsion à l'entrée 80a. Le temps pendant lequel le signal de 2048 Hz est appliqué à l'entrée du compteur 81 est d'environ 7,8 ms c'est-à-dire seize fois la période de ce signal qui est sensiblement égale à 0,5 ms. Pendant cette durée d'incré- mentation du compteur les sorties Q̅₁ à Q̅₁₆ du décodeur 83 qui, au départ se trouvaient toutes à l'état « 1 », passent chacune à leur tour à l'état « 0 » pour revenir au niveau « 1 » 0,₅ ms plus tard. Les signaux Pᵢ et P₂ apparaissant aux sorties des portes NON-ET 84 et 85 sont donc constitués chacun par des impulsions de même fréquence que le signal appliqué à l'entrée 80a du circuit formateur et dont la durée est sensiblement égale à 3,4 ms. Ces deux signaux qui sont représentés sur la figure 7 en même temps que le signal appliqué à l'entrée 80a, sont en outre déphasés d'environ 4,4 ms, le signal P₁ étant en avance sur le signal P₂. Le circuit 90 de commande de sens de rotation du moteur comporte quatre portes NON-ET à deux entrées 91-94, la première, 91 recevant le signal P₁ et le signal CS de commande de sens de rotation provenant du circuit générateur de signaux de correction, la seconde, 92, le signal P₂ et le signal CS inversé par un inverseur 95, la troisième, 93, le signal P₁ et le signal CS inversé et la quatrième, 94, les signaux P₂ et CS. Le circuit 90 comporte également deux autres portes NON-ET, l'une, 96, ayant ses entrées reliées aux sorties des portes 91 et 92, l'autre, 97, ses entrées alimentées par les sorties des portes 93 et 94.

Il n'est pas nécessaire d'expliquer en détail le fonctionnement d'un tel circuit pour voir que, comme le montre le diagramme de la figure 7, les signaux de commande M₁ et M₂ apparaissant aux sorties des portes 96 et 97 seront identiques, respectivement, aux signaux d'entrée P₁ et P₂ lorsque le signal CS aura le niveau logique « 0 ». Par contre lorsque ce signal aura le niveau « 1 », les impulsions de commande de 3,4 ms apparaissant à la sortie de la porte 96 seront en retard de 4,4 ms sur celles délivrées par la porte 97. Dans le premier cas le moteur pas-à-pas recevra, par l'intermédiaire des deux inverseurs 101, 102 formant le circuit d'alimentation 100, deux impulsions motrices successives, la première positive, la seconde négative qui lui feront franchir un pas, c'est-à-dire que son rotor effectuera un tour complet, dans le sens correspondant à l'avance des aiguilles, tandis que, dans le second cas, le moteur recevra une impulsion négative puis une positive qui le feront tourner dans le sens du retard, ceci pour chaque impulsion appliquée à l'entrée 80a du circuit formateur 80, comme le montre le signal M de la figure 7.

La figure 8 montre un exemple de réalisation possible du circuit temporisateur 3 (fig. 1). Le circuit comporte un flip-flop R-S 103 qui reçoit, sur son entrée S le signal d'impulsions normales de 1/20 Hz fourni par le diviseur de fréquence inversé par un inverseur 104. L'entrée R du flip-flop est reliée à la sortie d'une porte NON-ET 105 qui reçoit sur ses entrées un signal d'horloge de 32 Hz provenant du diviseur de fréquence et le signal de temps de comptage CPT. La sortie Q du flip-flop 103 alimente l'entrée D d'un flip-flop de type D 106 dont l'entrée d'horloge 0 reçoit le signal 32 Hz. La sortie complémentaire Q du flip-flop D est reliée à une entrée d'une porte NON-OU 107 dont l'autre entrée reçoit le signal appliqué à l'entrée R du flip-flop 103. La sortie de porte constitue celle du circuit 3.

En régime de fonctionnement normal et en l'absence d'impulsion normale appliquée à l'inverseur 104, l'entrée S du flip-flop 103 se trouve au niveau logique « 1 » tandis que son entrée R reçoit le signal de 32 Hz inversé par la porte NON-ET 105 dont l'entrée qui reçoit le signal CPT reste à « 1 ». Le flip-flop 103 reste dans son état de repos ; sa sortie Q se trouve à « 0 tandis que la sortie Q du flip-flop D est au niveau logique « 1 » bloquant ainsi la porte NON-OU 107 qui ne transmet pas le signal de 32 Hz inversé. L'arrivée d'une impulsion normale fournie par le diviseur de fréquence fait passer pendant un court instant à « 0 » l'entrée S du flip-flop R-S qui bascule. Ceci a pour conséquence de porter l'entrée D du flip-flop 106 au niveau « 1 ». Le flanc ascendant de l'impulsion de 32 Hz suivant immédiatement le passage à « 1 de l'entrée D fait passer à « 0 » la sortie Q̅ de ce flip-flop 106 et libère ainsi la porte NON-OU 107. Cette même impulsion qui est transmise par les portes NON-ET 105 et NON-OU 107 à la sortie du circuit, a également pour effet de ramener le flip-flop 103 à son état de repos. Au flanc ascendant de l'impulsion suivante du signal d'horloge le flip-flop D revient à son état initial bloquant à nouveau la porte 107. Ce mode de fonctionnement est illustré par la partie droite du diagramme de la figure 9 sur lequel ont été portés, dans l'ordre, le signal d'horloge de 32 Hz, le signal de temps comptage CPT, les signaux appliqués aux entrées S et R du flip-flop 103, le signal de sortie Q de ce dernier, le signal à la sortie Q du flip-flop D et le signal N à la sortie de la porte NON-OU 107.

Lors du déclenchement d'une correction de l'indication des heures le signal logique CPT prend la valeur « 0 ce qui provoque le blocage de la porte NON-ET 105 qui ne transmet plus le signal de 32 Hz. Ceci n'a aucune influence sur le flip-flop R-S 103. qui reste dans son état de repos. Dans le cas où aucune impulsion normale n'apparaît à l'entrée de l'inverseur 104 pendant la période de correction le signal CPT reprend la valeur « 1 » à la fin de cette période et le signal d'horloge est à nouveau transmis à l'entrée R du flip-flop sans que rien ne se soit passé. Par contre si une impulsion normale survient pendant cette durée celle-ci fait basculer le flip-flop R-S et la sortie Q̅ du flip-flop D 106 passe à « 0 » au flanc montant de l'impulsion suivante du signal d'horloge. La porte NON-OU 107 est alors débloquée mais comme la sortie de la porte 105 reste à « 1 », la sortie de cette porte 107 reste à « 0 ». Cet état du circuit est maintenu jusqu'à la fin de la période de correction des heures. A ce moment le signal CPT reprend la valeur « 1 ». L'impulsion du signal de 32 Hz qui suit immédiatement cette modification et qui est alors transmise par la porte 105 ramène le flip-flop R-S dans son état initial. De plus cette impulsion apparaît à la sortie de la porte NON-OU 107. Au flanc avant de l'impulsion suivante du signal d'horloge la sortie Q̅ du flip-flop D repasse à « 1 » et bloque à nouveau la porte 107 qui n'aura transmis qu'une seule impulsion. Ceci est illustré par la partie gauche du diagramme de la figure 9. Dans le cas de l'apparition d'une impulsion normale pendant le temps de correction du fuseau horaire le circuit d'entraînement 6 du moteur (fig. 1) recevra donc à la suite des 180 impulsions délivrées par le circuit de comptage 60 (fig. 3) une 181^{ème} impulsion provenant du circuit 3. Toute perte de l'heure est ainsi évitée.

A noter que, dans le cas où la correction de l'indication des heures est transformée, par un déplacement axial de la tige de commande, en une correction rapide de l'indication des minutes, le circuit 3 produit également une impulsion après le retour à « 1 » du signal CPT mais celle-ci n'est pas transmise par la porte NON-ET 4 qui est alors bloquée.

L'invention n'est naturellement pas limitée au mode de réalisation qui vient d'être décrit. Par exemple, le dispositif de commutation de la figure 2, permettant de convertir les mouvements de rotation de la tige de commande en signaux électriques, peut être remplacé par tout autre système capable de fournir deux signaux déphasés à partir desquels pourront être produits le signal de sens de rotation et un signal de correction de l'indication des minutes et des heures. Les divers circuits décrits peuvent être réalisés de façon différente.

La manoeuvre particulière à effectuer pour commander la correction des heures pourrait consister seulement à tourner la tige de commande d'un angle déterminé, par exemple deux tours, sans limite de temps. Cela n'augmenterait pas de façon très sensible le risque d'une perte d'heure par accident. Le circuit discriminateur pourrait alors ne comporter qu'un seul compteur et des moyens pour remettre celui-ci à zéro lors d'un changement de sens de rotation de la tige et lorsque la tige reste immobilisée pendant un certain laps de temps.

L'invention s'applique également à des montres munies de moteurs unidirectionnels, par exemple de type Lavet, qui sont encore les plus couramment utilisés. La modification des indications horaires dans un seul sens a l'inconvénient d'une correction moins rapide, mais l'avantage de simplifier les circuits. Le dispositif de commutation commandé par la rotation de la tige n'a plus besoin de fournir deux signaux déphasés et les circuits pour détecter le sens de rotation de la tige, fournir un signal de commande de sens de correction et commander le sens de rotation du moteur peuvent alors être supprimés, les autres circuits étant naturellement adaptés en conséquence.

La montre selon l'invention peut également être à affichage digital, ou pseudo-analogique. Dans ce cas le circuit de comptage 60 peut être remplacé par un circuit, par exemple un monosta- ble, ne fournissant plus qu'une seule impulsion en réponse au signal de commande de correction. Le signal de correction de l'indication des minutes et des heures, transmis par la porte 17, et celui de correction de l'indication des heures, transmis par la porte 18, peuvent alors être envoyés respectivement à un compteur réversible des minutes et à un compteur réversible des heures et le signal de commande de sens de correction, produit par un circuit simplifié, être appliqué aux entrées de commande de sens de comptage de ces deux compteurs. Le circuit temporisateur 3 est alors supprimé et les impulsions normales produites par le diviseur de fréquence seront transmises par l'intermédiaire de la porte NON-ET 4 qui peut subsister, non plus au circuit d'entraînement d'un moteur mais soit au compteur des minutes, leur fréquence étant alors de 1/60 Hz, soit à un compteur des secondes avec une fréquence de 1 Hz si la montre est prévue pour afficher cette information. Une correction unidirectionnelle est également envisageable dans ce type de montre.

Il est également possible de réaliser une montre munie à la fois d'un dispositif d'affichage analogique et de moyens d'affichage digital.

Par ailleurs, la tige de commande peut être à plus de deux positions, une troisième position pouvant, par exemple, être réservée à la correction d'indications de calendrier.

## Revendications

1. Montre électronique comportant une base de temps pour produire un signal de fréquence standard, un circuit diviseur de fréquence couplé à ladite base de temps pour produire un signal d'impulsions de temps basse fréquence, un dispositif d'affichage des informations horaires capable d'indiquer au moins les heures et les minutes en réponse audit signal d'impulsions de temps et un circuit de correction de l'affichage commandé par un organe de commande manuelle rotatif susceptible de prendre au moins deux positions axiales, l'une de repos occupée par ledit organe de commande manuelle lorsque la montre fonctionne normalement et l'autre de travail servant à corriger conjointement l'indication des minutes et celle des heures caractérisée par le fait que ledit circuit de correction (3-5, 11-18) est agencé pour réaliser une correction de l'indication des heures seule en réponse à un mouvement particulier, prédéterminé de rotation dudit organe de commande manuelle (121, 122) dans sa position de repos.

2. Montre électronique selon la revendication 1, caractérisée par le fait que l'indication des heures est modifiée d'une unité en réponse audit mouvement particulier dudit organe de commande manuelle.

3. Montre électronique selon la revendication 1 ou 2, caractérisée par le fait que ledit mouvement particulier de rotation consiste pour ledit organe de commande manuelle (121, 122) à tourner au moins d'un angle minimal déterminé en un intervalle de temps inférieur à une période prédéterminée.

4. Montre électronique selon l'une des revendications précédentes, caractérisée par le fait que la correction de l'indication des minutes et de celle des heures, respectivement la correction de l'indication des heures seule se fait dans le sens de l'avance en réponse à une rotation de l'organe de commande manuelle (121, 122) dans un sens et dans le sens du retard en réponse à une rotation dudit organe de commande manuelle dans le sens contraire.

5. Montre électronique selon la revendication 3 ou 4, caractérisée par le fait que ledit circuit de correction (3-5, 11-18) comporte des moyens (9-12, 40) pour produire, en réponse à une rotation dudit organe de commande manuelle (121, 122), un premier signal (HMC) de correction destiné à permettre la modification de l'indication des minutes et de celle des heures et formé d'impulsions dont la fréquence est fonction de la vitesse de rotation dudit organe de commande manuelle ; un circuit discriminateur (50) comprenant un compteur (52) pour compter les impulsions dudit premier signal de correction et des moyens (51, 53-58) pour produire un signal de commande de correction de l'indication des heures (HCC) lorsqu'un niveau de comptage limite est atteint avant la fin de ladite période prédéterminée ; un circuit (60) capable de fournir, en réponse audit signal de commande de correction, un second signal de correction (HC) destiné à permettre la modification de l'indication des heures et formé d'un nombre prédéterminé d'impulsions ; des moyens (14, 15) répondant au positionnement axial dudit organe de commande manuelle dans ladite position de repos, respectivement dans ladite position de travail, pour produire un signal de position dont la valeur dépend de la position occupée par ledit organe de commande manuelle ; et un circuit à portes (4, 5, 16-18) commandé par ledit signal de position et agencé pour recevoir et pour transmettre sélectivement audit dispositif d'affichage (6, 7, 8a, 8b) ledit signal d'impulsions de temps et lesdits premier et second signaux de correction, cet agencement étant tel que la transmission dudit second signal de correction soit autorisée lorsque ce signal est produit en réponse à une rotation de l'organe de commande manuelle dans la position de repos, le premier signal de correction étant alors bloqué, et que l'application au dispositif d'affichage dudit premier signal de correction soit permise lorsque ce signal est produit en réponse à une rotation de l'organe de commande manuelle dans sa position de travail, la transmission dudit signal d'impulsions de temps et dudit second signal de correction, lorsqu'il est produit, étant alors bloquée.

6. Montre électronique selon la revendication 5, dans laquelle ledit dispositif d'affichage comporte un moteur pas-à-pas entraînant des organes indicateurs des heures et des minutes et un circuit d'entraînement adapté à recevoir ledit signal d'impulsions de temps et lesdits premier et second signaux de correction caractérisé par le fait que le circuit (60) fournissant ledit second signal de correction (HC) reçoit du diviseur de fréquence (2) un signal d'impulsions de fréquence supérieure à la fréquence dudit signal d'impulsions de temps et est agencé pour transmettre audit circuit à portes (4, 5, 16-18), en réponse audit signal de commande de correction de l'indication des heures (HCC), un nombre d'impulsions de ce signal égal au nombre de pas que doit faire ledit organe indicateur des minutes (18b) pour que l'indication des heures soit modifiée d'une unité.

7. Montre électronique selon la revendication 6, caractérisée par le fait que ledit circuit à portes (4, 5, 16-18) est réalisé de façon à permettre d'interrompre la transmission des impulsions dudit second signal de correction au circuit d'entraînement du moteur par un déplacement axial dudit organe de commande de sa position de repos à sa position de travail.

8. Montre électronique selon la revendication 6, caractérisée par le fait que le circuit (60) fournissant ledit second signal de correction (HC) reçoit ledit signal de position et comporte des moyens (64) répondant à ce signal de position et permettant d'interrompre la transmission audit circuit à portes des impulsions du signal provenant du diviseur de fréquence par un déplacement axial dudit organe de commande (121, 122) de sa position de repos à sa position de travail.

## Claims

1. An electronic watch comprising a time base for producing a standard frequency signal, a frequency dividing circuit coupled to said time base to produce a low frequency time pulse signal, time data display means able to indicate at least the hours and the minutes in response to said time pulse signal and a display correction circuit controlled by a rotary hand-actuated control member able to occupy at least two axial positions, including a rest position occupied by said hand-actuated control member when the watch operates normally and an operative position enabling joint correction of the minutes and hours indications, characterized in that said correction circuit (3-5, 11-18) is arranged to effect correction of the hours indication alone in response to a particular predetermined rotary movement of said hand-actuated control member (121, 122) in its rest position.

2. An electronic watch as in claim 1, characterized in that the hours indication is modified by one unit in response to said particular movement of said hand-actuated control member.

3. An electronic watch as in claim 1 or 2, characterized in that said particular rotary movement consists for said hand-actuated control member (121, 122) to rotate through a minimum set angle in a time less than a predetermined period.

4. An electronic watch as in any preceding claim, characterized in that the correction of the minutes and hours indications and the correction of the hours indication alone are respectively effected in the forward direction in response to rotation of the hand-actuated control member (121, 122) in one direction and in the reverse direction in response to rotation of the hand-actuated control member in the opposite direction.

5. An electronic watch as in claim 3 or 4, characterized in that the correction circuit (3-5, 11-18) includes means (9-12, 40) for producing, in response to rotation of said hand-actuated control member (121, 122), a first correction signal (HMC) to enable the indication of the hours and that of the minutes to be modified and consisting of pulses having a frequency dependent on the speed of rotation of said hand-actuated control member ; a discriminating circuit (50) including a counter (52) for counting the pulses of said first correction signal and means (51, 53-58) for producing a control signal for commanding the correction of the hours indication (HCC) whenever a limit counting level is reached before the end of said predetermined period ; a circuit (60) able to supply, in response to said correction control signal, a second correction signal (HC) to enable the indication of the hours to be modified and consisting of a predetermined number of pulses ; means (14, 15) responsive to the axial positioning of said hand-actuated control member in said rest position to produce a position signal having a value dependent on the position occupied by said hand-actuated control member ; and a gate circuit (4, 5, 16-18) controlled by said position signal and arranged to receive and selectively to transmit to said display means (6, 7, 8a, 8b) said time pulse signal and said first and second correction signals, the arrangement being such that the transmission of said second correction signal is authorized when this signal is produced in response to a rotation of the hand-actuated control member in the rest position, the first correction signal being then blocked, and such that the application of said first correction signal to the display means is permitted when this signal is produced in response to a rotation of the hand-actuated control member in its operative position, the transmission of said time pulse signal and of said second correction signal, when the latter is produced, being then blocked.

6. An electronic watch as in claim 5, wherein the display means include a stepping motor driving hour and minute indicator members and a drive circuit adapted to receive said time pulse signal and said first and second correction signals, characterized in that the circuit (60) supplying said second correction signal (HC) receives from the frequency divider (2) a pulse signal having a frequency greater than the frequency of said time pulse signal and is arranged to transmit to said gate circuit (4, 5, 16-18), in response to said control signal for commanding the correction of the hours indication (HCC), a number of pulses of this signal equal to the number of steps having to be effected by said minute indicator member (18b) for the hours indication to be modified by one unit.

7. An electronic watch as in claim 6, characterized in that said gate circuit (4, 5, 16-18) is so designed as to enable the transmission of the pulses of said second correction signal to the motor driving circuit to be interrupted by an axial displacement of said control member from its rest position to its operative position.

8. An electronic watch as in claim 6, characterized in that the circuit (60) supplying said second correction signal (HC) receives said position signal and includes means (64) responsive to said position signal and enabling the transmission of the pulses of the signal from the frequency divider to be interrupted by an axial displacement of said control member (121, 122) from its rest position to its operative position.

## Patentansprüche

1. Elektronische Uhr mit einer Zeitbasis zum Erzeugen eines Standard-Frequenzsignals mit einem Frequenzteilerschaltkreis, der an die genannte Zeitbasis angekoppelt ist zum Erzeugen eines Zeitimpulssignals niedriger Frequenz mit einer Anzeigeanordnung für die Zeitinformationen, die in Abhängigkeit von dem genannten Zeitimpulssignal mindestens die Stunden und die Minuten anzeigen kann und mit einem Korrekturschaltkreis für die Anzeige, gesteuert von einem manuellen drehbaren Kommandoorgan, das mindestens zwei Axialpositionen einnehmen kann, eine Ruheposition, die das genannte manuelle Kommandoorgan bei normaler Funktion der Uhr einnimmt und eine andere, Arbeitsposition, die dazu dient, gemeinsam die Anzeige der Minuten und der Stunden zu korrigieren, dadurch gekennzeichnet, daß der genannte Korrekturschaltkreis (3-5, 11-18) ausgebildet ist zum Realisieren einer Korrektur nur der Stundenanzeige in Abhängigkeit von einer bestimmten vorgegebenen Drehbewegung des genannten manuellen Kommandoorgans (121, 122) in seiner Ruheposition.

2. Elektronische Uhr nach Anspruch 1, dadurch gekennzeichnet, daß die Stundenanzeige um eine Einheit im Ansprechen auf die genannte bestimmte Bewegung des genannten manuellen Kommandoorgans modifiziert wird.

3. Elektronische Uhr nach Anspruch 1 oder 2, dadurch gekennzeichnet, daß die genannte bestimmte Drehbewegung für das genannte manuelle Kommandoorgan (121, 122) in der Drehung um mindestens einen vorgegebenen Minimalwinkel in einem Zeitintervall unterhalb einer vorgegebenen Periode besteht.

4. Elektronische Uhr nach einem der vorangehenden Ansprüche, dadurch gekennzeichnet, daß die Korrektur der Minutenanzeige und diejenige der Stunden bzw. die Korrektur nur der Stundenanzeige im Sinne einer Voreilung im Ansprechen auf eine Drehung des manuellen Kommandoorgans (121, 122) in eine Richtung und im Sinne der Verzögerung im Ansprechen auf eine Drehung des genannten manuellen Kommandoorgans in entgegengesetzter Richtung erfolgt.

5. Elektronische Uhr nach Anspruch 3 oder 4, dadurch gekennzeichnet, daß der Korrekturschaltkreis (3-5, 11-18) Mittel (9-12, 40) umfaßt zum Erzeugen, in Abhängigkeit von einer Drehung des genannten manuellen Kommandoorgans (121, 122) eines ersten Korrektursignals (HMC), bestimmt zum Ermöglichen der Modifikation der Anzeige der Minuten und derjenigen der Stunden und gebildet von Impulsen, deren Frequenz eine Funktion der Drehgeschwindigkeit des genannten manuellen Steuerorgans ist, einen Diskriminatorschaltkreis (50) mit einem Zähler (52) zum Zählen der Impulse des genannten ersten Korrektursignals, und Mittel (51, 53-58) zum Erzeugen eines Kommandosignals für die Korrektur der Stundenanzeige (HCC), sobald ein Grenzzählniveau erreicht ist vor Beendigung der genannten vorgegebenen Periode, einen Schaltkreis (60), der in der Lage ist, in Abhängigkeit von dem genannten Korrekturkommandosignal ein zweites Korrektursignal (HC) zu liefern, bestimmt zum Ermöglichen der Modifikation der Anzeige der Stunden und gebildet von einer vorgegebenen Impulszahl, Mittel (14, 15), ansprechend auf die Axialpositionierung des genannten manuellen Kommandoorgans in der genannten Ruheposition bzw. in der genannten Arbeitsposition zum Erzeugen eines Positionssignals, dessen Wert abhängt von der durch das manuelle Kommandoorgan eingenommenen Position und einen Gatterschaltkreis (4, 5, 16-18), gesteuert von dem genannten Positionssignal und ausgebildet zum Empfang und zum selektiven Übertragen des genannten Zeitimpulssignals und der genannten ersten und zweiten Korrektursignale zu der genannten Anzeigeanordnung (6, 7, 8a, 8b), wobei die Ausbildung derart ist, daß die Übertragung des genannten zweiten Korrektursignals dann zugelassen ist, wenn dieses Signal im Ansprechen auf eine Drehung des manuellen Kommandoorgans in der Ruheposition erzeugt wird, wobei demgemäß das erste Korrektursignal blockiert ist und daß die Anlegung des genannten ersten Korrektursignals an die Anzeigeanordnung ermöglicht wird, sobald dieses Signal erzeugt wird im Ansprechen auf eine Drehung des manuellen Kommandoorgans in seiner Arbeitsposition, wobei die Übertragung des genannten Zeitimpulssignals und des genannten zweiten Korrektursignals, falls es erzeugt wird, dabei blockiert wird.

6. Elektronische Uhr nach Anspruch 5, wobei die genannte Anzeigeanordnung einen Schrittmotor zum Antrieb von Stunden- und Minuten-Anzeigeorganen umfaßt, sowie einen Antriebsschaltkreis, ausgebildet zum Empfang des genannten Zeitimpulssignals und der genannten ersten und zweiten Korrektursignale, dadurch gekennzeichnet, daß der Schaltkreis (60), welcher das genannte zweite Korrektursignal (HC) liefert, von dem Frequenzteiler (2) ein Impulssignal empfängt mit einer Frequenz oberhalb der Frequenz des genannten Zeitimpulssignals und ausgebildet ist zum Übertragen einer Anzahl von Impulsen dieses Signals gleich der Anzahl von Schritten, die das Minutenanzeigeorgan (18b) machen muß, damit die Anzeige der Stunden um eine Einheit modifiziert wird, zu dem Gatterschaltkreis (4-5, 16-18) im Ansprechen auf das genannte Stundenanzeige-Korrekturkommandosignal (HCC).

7. Elektronische Uhr nach Anspruch 6, dadurch gekennzeichnet, daß der genannte Gatterschaltkreis (4, 5, 16-18) derart ausgebildet ist, daß er die Unterbrechung der Übertragung von Impulsen des genannten zweiten Korrektursignals zu dem Motorantriebsschaltkreis ermöglicht durch eine Axialverlagerung des genannten Kommandoorgans aus seiner Ruheposition in seine Arbeitsposition.

8. Elektronische Uhr nach Anspruch 6, dadurch gekennzeichnet, daß der Schaltkreis (60), der das genannte zweite Korrektursignal (HC) liefert, das genannte Positionssignal empfängt und Mittel (64) umfaßt, die ansprechend auf dieses Positionssignal ausgebildet sind und die Unterbrechung der Übertragung von Impulsen des Signals von dem Frequenzteiler zu dem Gatterschaltkreis ermöglicht durch eine Axialverlagerung des genannten Kommandoorgans (121, 122) aus seiner Ruheposition in seine Arbeitsposition.
